# EUROPÄISCHE PATENTSCHRIFT

(11) **EP 0 184 207 B1**
(45) Veröffentlichungstag und Bekanntmachung des Hinweises auf die Patenterteilung: **07.03.1990**
(21) Anmeldenummer: 85115433.6
(22) Anmeldetag: 05.12.1985
(51) Int. Cl.: F04B 19/12, B65G 33/24

(54) **Verfahren zur Trogherstellung bei Wasserförderschnecken**
Method for manufacturing a trough for a hydraulic screw
Procédé pour fabriquer une auge pour une vis sans fin transporteuse

(30) Priorität: 06.12.1984 DE 3444440
(43) Veröffentlichungstag der Anmeldung: 11.06.1986
(73) Patentinhaber: Radlik, Karl-August, 73527 Schwäbisch Gmünd (DE)
(72) Erfinder: Radlik, Karl-August, 73527 Schwäbisch Gmünd (DE)

(56) Entgegenhaltungen:
- AT-B- 217 870
- DE-B- 1 163 147
- GB-A- 1 099 535
- US-A- 3 094 376

## Beschreibung

Die Erfindung betrifft die Trogherstellung bei Wasserförderschnecken.

Wasserförderschnecken - seit Archimedes bekannt und in neuerer Zeit verbreitet zur Abwasserförderung eingesetzt - sind Gleichdruckhebewerke. Eine übergroße Schraube dreht sich in einem koaxialen Trog, der gegen die Horizontale geneigt ist und mit seinem unteren Ende in Wasser eintaucht. Die Gänge der ein- oder mehrgängigen Schnecke bilden mit dem sie umschließenden Trog einzelne Kammern, in denen das Wasser nach oben geschoben wird. Der Spalt zwischen Schnecke und Trog muß sehr klein und sowohl über den ganzen Umfang des Trogs als auch über die ganze Schneckenlänge gleich sein. Die Trogherstellung ist deshalb ausschlaggebend für die Funktion der Schnecke. Es sind verschiedene Verfahren und Ausführungen bekannt, die aber alle gewisse Nachteile aufweisen. Gegenstand der Erfindung ist ein Verfahren, das diese Nachteile vermeidet.

Bekannt sind :
Tröge aus Ortbeton
Tröge aus Stahl
Tröge aus vorgefertigten Beton-Formsteinen

Literatur :
1 Deutsche Patentschrift 1 163 147
2 Österreichische Patentschrift 217 870
3 Nagel, Gerhard - RITZ-Handbuch der Wasserförderschnecken, Selbstverlag RITZ Pumpenfabrik OHG, Schwäb. Gmünd 1968, Seite 59, 62 und 63
4 KSB, Kreiselpumpen - Lexikon, Selbstverlag Klein, Schanzlin & Becker AG, Frankenthal (Pfalz) 1974, Seite 229
5 Nagel, Gerhard - Die Wasserförderschnecke als Vorflut- und Abwasserpumpe - in GWF « Das Gas- und Wasserfach 100. Jahrgang (1959) Heft 52
6 Radlik, Karl-August - Spezifische technische und hydraulische Merkmale von Wasserförderschnecken - in « Technische Mitteilungen 75. Jahrgang, Heft 5/1982, Seite 239/240
7 Radlik, Karl-August - Abwasserpumpwerke Teil 1 Wasserförderschnecken - in « Abwassertechnik » (Bauverlag) 35. Jahrgang, Heft 1 Februar 1984, Seite 18/19.

Ortbetontröge werden in groben Umrissen vorbetoniert. Danach wird die Schnecke eingebaut, und mit einem an der Schnecke befestigten Abstreifer wird der endgültige Profilestrich abgezogen. Damit wird, wie gefordert, ein kleiner und über den ganzen Umfang gleichbleibender Spalt erreicht. Auch Formabweichungen, die z. B. durch die Fertigung oder den Einbau bedingt sind, werden durch die Anpassung des Trogs an die Schnecke kompensiert. Nachteilig ist die geringe Festigkeit des von Hand aufgetragenen Estrichs, weil er nicht verdichtet werden kann. Rascher Verschleiß hat zur Folge, daß die Qualität des Spalts und damit die Funktion der Schnecke schnell schlechter werden.

Stahltröge werden nicht mit der Schnecke hergestellt. Sie werden nach vorgegebenen Maßen der Schnecke in einer Blechbearbeitungswerkstatt gefertigt. Dabei addieren sich die groben Toleranzen von Trog und Schnecke, so daß die Einhaltung des hydraulisch bedingten Spalts nicht immer möglich ist. Eine zusätzliche Vergrößerung des Spalts ist zum Ausgleich von Formänderungen erforderlich. Nach Einbau des vorgefertigten Trogs muß die Schnecke dem nicht mehr veränderlichen Trog angepaßt und nach ihm ausgerichtet werden. Das Ausrichten der Schnecke nach dem Trog ist, den Schneckenabmessungen entsprechend, eine aufwendige Arbeit, die nicht immer optimal gelingt.

Auch in den Trog aus Fertigbeton-Formsteinen kann die Schnekke erst eingebaut werden, wenn er vor Ort fertig montiert, nach dem Rohbau ausgerichtet und unverrückbar untergossen ist. Die Toleranz der Formsteine ist zwar kleiner als die eines Stahltroges, aber auch sie addiert sich zu der Toleranz der Schnecke. Die Formsteine können zwar beim Einbau des Trogs noch einzeln nach einer Schnur oder nach anderen Hilfsmitteln ausgerichtet werden, aber nach dem Einbau der Schnekke kann man sie nicht mehr bewegen, eine Ausrichtung nach der Schnecke selbst ist darum nicht möglich. Deshalb muß auch beim Trog aus Fertigbeton-Formsteinen die Schnecke dem Trog angepaßt werden. Das Umgekehrte ist nicht möglich.

Die beschriebenen Nachteile - Verschleiß bei Ortbeton, nachträglicher Einbau der Schnecke und schlechter Spalt bei Stahl und Fertigbeton - werden nach der Erfindung vermieden. Erfindungsgemäß wird zuerst die Schnecke montiert, vorzugsweise in endgültiger Position auf den Fundamenten unverrückbar befestigt. Erst danach werden maßgenaue und verschleißfeste Fertigbeton-Formsteine eingebaut, so daß es möglich ist, die Schnecke selbst als Lehre zu benutzen und alle Abweichungen von der richtigen Lage auszuschließen.

Dabei können die Steine mit oder ohne axiale Verbindung eingebaut werden. Es können alle Steine gemeinsam, aber auch einzeln durch Drehung der Schnecke in Endposition gebracht werden. Die Stirnflächen der Formsteine können gegeneinander abgedichtet werden.

Ein Ausführungsbeispiel der Erfindung ist in der Zeichnung dargestellt und wird im folgenden beschrieben: Figur 1 zeigt den Aufriß einer Wasserförderschnecke, Figur 2, 3 und 4 zeigen einen Querschnitt durch die Schnecke an der in Figur 1 bezeichneten Stelle in aufeinanderfolgenden Ablaufphasen des Verfahrens. In Figur 1 ist der Schneckenkörper 1 mit seinen Lagern 2 an den Fundamenten 3 befestigt. In Figur 2 sieht man, daß der Schneckenkörper 1 rechts, links und unten von einem Betonkanal 4 umgeben ist, der vom Schneckenkörper 1 einen ausreichenden Abstand zum Einbau des Troges hat. Nach Figur 3 werden auf den Schneckenkörper 1 Abstandhalter 5 und auf diese die Formsteine 6 gelegt. Die Formsteine 6 werden nach dem Schneckenkörper 1 ausgerichtet und an ihm befestigt. Der Schneckenkörper 1 wird nach Figur 4 so gedreht, daß die Formsteine 6 in ihrer endgültigen Lage hängen. Der Raum zwischen dem Betonkanal 4 und den Formsteinen 6 wird mit Ortbeton 7 ausgefüllt, um die Formsteine 6 festzulegen. Nach dem Abbinden wird die Befestigung der Formsteine 6 am Schneckenkörper 1 gelöst, die Abstandhalter 5 werden entfernt. Damit ist der Trog mit richtigem Spalt und verschleißresistenter Oberfläche hergestellt.

## Patentansprüche

1. Verfahren zur Herstellung eines aus Fertigbeton-Formsteinen bestehenden Troges für Wasserförderschnecken, dadurch gekennzeichnet, daß die Trogsteine erst nach der Schneckenmontage eingebracht, mit Abstandhaltern von oben auf die Schnecke gelegt, nach der Schnecke ausgerichtet, an der Schnecke befestigt, durch Drehung der Schnecke in ihre endgültige Lage gebracht und in dieser festgelegt werden.

2. Verfahren nach Anspruch 1, dadurch gekennzeichnet, daß die Trogsteine axial verbunden werden.

3. Verfahren nach Anspruch 1, dadurch gekennzeichnet, daß die Trogsteine nicht axial verbunden werden.

4. Verfahren nach Anspruch 1, dadurch gekennzeichnet, daß die Trogsteine gemeinsam durch Drehung der Schnecke in Endposition gebracht werden.

5. Verfahren nach Anspruch 1, dadurch gekennzeichnet, daß die Trogsteine einzeln durch Drehung der Schnecke in Endposition gebracht werden.

6. Verfahren nach Anspruch 1, dadurch gekennzeichnet, daß die Stirnfläche der Trogsteine gegeneinander abgedichtet werden.

7. Verfahren nach Anspruch 1, dadurch gekennzeichnet, daß die Stirnfläche der Trogsteine nicht gegeneinander abgedichtet werden.

## Claims

1. Method for manufacturing a trough for a hydraulic screw consisting of ready made concrete trough sections, defined thereby, that the trough sections are being installed only after the installation of the screw, and being laid from above on to the screw with distance holders, and being aligned to the screw, and being fixed at the screw, and are being brought in to their final position by turning of the screw and being fixed in this position.

2. Method according to claim 1, defined thereby, that the sections are being connected axially.

3. Method according to claim 1, defined thereby, that the sections are not being connected axially.

4. Method according to claim 1, defined thereby, that the sections are brought commonly into their final position by turning of the screw.

5. Method according to claim 1, defined thereby, that the sections are brought individually into their final position by turning of the screw.

6. Method according to claim 1, defined thereby, that the sections are being sealed against each other in their fronts.

7. Method according to claim 1, defined thereby, that the sections are not being sealed against each other in their fronts.

## Revendications

1. Procédé pour fabriquer une auge en sections préfabriquées en béton, pour une vis sans fin transporteuse, désigné en ce sens nouveau du fait qu'il soit possible de monter les sections après le montage de la vis ceci avec entretoises montées sur la vis par le dessus, alignées selon cette vis, maintenues, positionnées définitivement par la rotation de la vis à demi tour et fixées en cette position.

2. Procédé comme revendication 1, désigné pour l'assemblage axial des sections.

3. Procédé comme revendication 1, désigné pour le non-assemblage axial des sections.

4. Procédé comme revendication 1, désigné pour le positionnement final des sections ensemble par rotation de la vis.

5. Procédé comme revendication 1, désigné pour le positionnement final des unités de section.

6. Procédé comme revendication 1, désigné par le fait que les unités de section soient étanchées aux parties frontales.

7. Procédé comme revendication 1, désigné par le fait que les unités de section ne soient pas étanchées aux parties frontales.
